# EUROPÄISCHE PATENTSCHRIFT

(11) **EP 2 105 205 B1**
(45) Veröffentlichungstag und Bekanntmachung des Hinweises auf die Patenterteilung: **10.08.2011**
(21) Anmeldenummer: 08005970.2
(22) Anmeldetag: 28.03.2008
(51) Int. Cl.: B03C 3/41

(54) **Ionisierungselement und elektrostatischer Filter**
Ionisation element and electrostatic filter
Elément d'ionisation et filtre électrostatique

(43) Veröffentlichungstag der Anmeldung: 30.09.2009
(73) Patentinhaber: ISI-Industrie-Produkte GmbH, 53567 Buchholz-Mendt (DE)
(72) Erfinder: Hentschel, Harald, 53773 Hennef (DE); Mindnich, Lothar, 53757 St. Augustin (DE)
(74) Vertreter: Müller-Gerbes Wagner Albiger Patentanwälte

(56) Entgegenhaltungen:
- EP-A- 1 166 881
- WO-A-99/61160
- US-A- 4 247 307
- US-A1- 2008 066 620

## Beschreibung

Die Erfindung betrifft ein Ionisierungselement für einen elektrostatischen Filter, das wenigstens einen Sprühdraht mit einem Krümmungsradius r kleiner als 0,2 mm und einen langgestreckten Träger aufweist, der zur Fixierung oder Positionierung des Sprühdrahtes im Filter dient. Darüber hinaus betrifft die Erfindung einen elektrostatischen Filter, der mit einem solchen Ionisierungselement ausgestattet ist.

Elektrostatische Filter arbeiten nach dem Prinzip, dass durch den Filter abzuscheidende Teilchen oder Schmutzpartikel in einem zu reinigenden Medium wie verschmutzte Luft in einer ersten Stufe aufgeladen werden, wenn sie zwischen zwei elektrischen Leitern, z.B. zwischen dem Sprühdraht und zwei beidseitig des Sprühdrahtes angeordneten Blechen, hindurchströmen. Die Bleche einerseits und der Sprühdraht andererseits sind an unterschiedlichen elektrischen Spannungen angelegt. Die Differenz der Spannungen ist dabei so ausgelegt, dass der Sprühdraht Elektronen emittiert, welche auf die Teilchen oder Schmutzpartikel stoßen und diese elektrisch aufladen. Ein derart aufgeladenes Teilchen wird danach in einer zweiten Stufe beispielsweise zwischen zwei Blechen unterschiedlicher elektrischer Spannung aus dem Luftstrom abgeschieden. Dabei wird das Teilchen zu der Abscheidelektrode hingezogen, die eine zum Teilchen entgegen gesetzte Polarität aufweist.

Von besonderer Relevanz für den Abscheidegrad oder Wirkungsgrad eines solchen elektrostatischen Filters kommt dabei dem so genannten Sprühverhalten des Sprühdrahtes zu. Durch Erhöhung der Spannung werden mehr Elektronen emittiert, was den Wirkungsgrad grundsätzlich erhöht, jedoch wächst dabei auch die Gefahr eines Funkenüberschlags. Auch begünstigen hohe Spannungen eine Ozonbildung, was insbesondere dann nachteilig ist, wenn der gereinigte Luftstrom in einen geschlossenen Raum zurückgeführt wird.

Aus der DE 10 2008 031 888 A1 ist ein Ionisierungselement bekannt, das einen Sprühdraht mit einem Krümmungsradius r von 0,015 mm aufweist. Dieser Sprühdraht ist in Form einer Wendel- oder einer Schraubenfeder um einen gestreckten zylindrischen Träger gewunden. Der Träger dient dabei dazu, den Sprühdraht im elektrostatischen Filter zu fixieren bzw. in Position zu halten.

Durch den Sprühdraht in Form einer Wendel erfolgt einerseits eine erhebliche Vergrößerung der aktiven Oberfläche des Sprühdrahtes innerhalb des Strömungskanals des elektrostatischen Filters. Zum anderen kann, da der Träger den Sprühdraht stützt und in Position hält, sehr fein sein, wodurch ein kleiner Krümmungsradius möglich ist, was das Sprühverhalten positiv beeinflusst. Jedoch ist die Herstellung des Ionisierungselementes mit einem gewissen Aufwand verbunden, da Sprühdraht und Träger zunächst getrennt voneinander hergestellt werden müssen, und schließlich der Sprühdraht um den Träger gewickelt bzw. axial über diesen geschoben werden muss.

Aus der DE 43 26 895 C1 ist ein Ionisierungselement bekannt, das aus einem Träger besteht, auf dessen Außenseite ein Gewebe mit verkreuzten und verdrehten Garnen aus Kohlenstofffasern angeordnet ist. Eine Kohlenstofffaser entspricht dabei einem Sprühdraht, wobei in der DE 43 26 895 C1 ein Durchmesser von 5 - 10 µm für eine Kohlenstofffaser angegeben werden. Auch hier soll durch die Vielzahl von Kohlenstofffasern, die jeweils einen kleinen Krümmungsradius aufweisen, ein gutes Sprühverhalten des Ionisierungselementes erreicht werden. Aber auch hier ist die Herstellung aufwendig, da nach erfolgter Herstellung der Kohlenstofffasern diese zu einem Gewebe verarbeitet werden müssen, um dann dieses Gewebe über den Träger zu ziehen.

Die US 2008/0066620 A1 betrifft eine elektrostatische Staubsammelvorrichtung mit einer Staubaufladeeinheit und einer Staubsammeleinheit. Die Aufladeeinheit umfasst ein sternförmiges Ionisierungselement.

Der Erfindung liegt daher die Aufgabe zugrunde, ein Ionisierungselement bereitzustellen, das ein hinsichtlich des Wirkungsgrades eines elektrostatischen Filters günstiges Sprühverhalten aufweist und einfach hergestellt werden kann.

Diese der Erfindung zugrunde liegende Aufgabe wird mit der Merkmalskombination gemäß Anspruch 1 gelöst. Bevorzugte Ausführungsbeispiele können den von Anspruch 1 abhängigen Unteransprüchen entnommen werden.

Eine weitere Aufgabe der Erfindung, einen effizienten elektrostatischen Filter bereitzustellen, wird durch Anspruch 14 gelöst. Bevorzugte Ausführungsbeispiele können den Unteransprüchen 15 und 16 entnommen werden.

Beim Ionisierungselement gemäß Anspruch 1 sind der Sprühdraht und der Träger einstückig ausgebildet. Beispielsweise können Sprühdraht und Träger aufgrund ihrer Einstückigkeit aus einem Rohling oder Grunddraht eines einzigen Materials, beispielsweise Wolfram, gezogen werden. Die Einstückigkeit von Sprühdraht und Träger ermöglicht eine einfache und kostengünstige Herstellung des Ionisierungselementes. Aufgrund des Krümmungsradius r des Sprühdrahtes, der kleiner als 0,2 mm sein soll, weist das Ionisierungselement zumindest eine scharfe Kante auf, welche ein gutes Sprühverhalten begünstigt

Durch die erfindungsgemäße Einstückigkeit von Träger und Sprühdraht kann Letztgenannter auch als Sprüherhebung bezeichnet werden, die an dem Träger angeformt ist und aufgrund ihres kleinen Krümmungsradius r eine scharfe Kante ausbildet.

Der wenigstens eine Sprühdraht kann im Wesentlichen parallel zu einer Längsachse des Trägers verlaufen. Im Vergleich zu einem Sprühdraht, der um den Träger gewunden ist, lässt sich das Ionisierungselement einfacher reinigen, da mögliche Vertiefungen oder Spalte axial verlaufen. Eine Reinigung des lonisierungselementes ist üblicherweise in gewissen Abständen notwendig, um Ablagerungen vom Sprühdraht zu lösen, die das sprühverhalten negativ beeinflussen.

Der Träger weist im Querschnitt eine konvexe Grundform mit einem Rand oder Umfang auf, an dem der Sprühdraht angeordnet ist. Unter konvexer Grundform ist eine Form zu verstehen, bei der eine Verbindungslinie zwischen zwei beliebigen Punkten innerhalb dieser Grundform vollständig in der Grundform liegt und den Rand der Grundform nicht schneidet Jedoch kann der Träger im Querschnitt auch eine nicht-konvexe Grundform aufweisen, beispielsweise eine Nierenform oder eine Knochenform, was jedoch außerhalb der Erfindung liegt.

Eine einfache und bevorzugte Grundform stellt ein Kreis dar. Die konvexe Grundform kann aber auch ein Vieleck (beispielsweise ein Dreieck, Viereck) oder auch ein Oval sein. Die Kanten eines Vielecks können gleich lang sein, sie können aber auch unterschiedlich sein, wie dies beispielsweise bei einem flachen Rechteck der Fall wäre.

In einem bevorzugten Ausführungsbeispiel ist der Sprühdraht im Querschnitt im Wesentlichen ein Kreisabschnitt, der durch einen Kreisbogen mit einem Radius R, der dem Krümmungsradius r entspricht, und durch eine Sehne begrenzt wird, die Teil des Rands oder Umfang der Grundform ist. Die Sehne ist dabei im Wesentlichen eine Gerade oder eine Linie mit einer Krümmung, die wesentlich geringer ist als die Krümmung des Kreisbogens. Ist beispielsweise die Grundform des Trägers ein Kreis mit einem Durchmesser D, so ist dieser Durchmesser D um ein Vielfaches größer als der Radius R. Vorzugsweise ist der Durchmesser D 8, 12, gar 15 mal größer als der Radius R.

Der Krümmungsradius r oder der Radius R können kleiner als 0,1 mm sein. Besonders gute Ergebnisse im Einsatz in dem elektrostatischen Filter haben sich ergeben, wenn der Radius R kleiner als 0,05, beispielsweise 0,03 mm, beträgt. Insbesondere lassen sich dadurch nicht nur gute Wirkungsgrade erzielen, sondern auch eine unerwünschte Bildung von Ozon weitestgehend vermelden.

Die Fläche des Kreisabschnitts mit dem Radius R kann kleiner als eine korrespondierende Halbkreisfläche sein. In einem bevorzugten Ausführungsbeispiel entspricht die Fläche des Kreisbogens weniger als 70 % der Halbkreisfläche mit dem Radius R. Mit anderen Worten ist eine Höhe h des Kreisabschnitts kleiner als der Radius R. Dadurch kann ein "kompakter" Querschnitt für das lonisierungselement erreicht werden, da der Sprühdraht flach ausgebildet ist, jedoch noch einen sehr kleinen Krümmungsradius aufweist.

Eine bevorzugte Alternative besteht darin, dass der Querschnitt des Sprühdrahtes zusätzlich zum Kreisabschnitt eine Basis mit einer Höhe H aufweist. Diese Basis hebt sich der Sprühdraht deutlicher vom Träger ab.

Die Fläche der Grundform ist kleiner als 0,5 mm². In bevorzugten Ausführungsbeispielen ist die Fläche der Grundform kleiner als 0,3 mm². Bei einer kreisförmigen Grundform mit einem Durchmesser D gleich 0,4 mm ergibt sich eine Fläche von nur 0,126 mm². Es können jedoch auch noch kleinere Durchmesser realisiert werden, die dann noch zu entsprechend kleineren Flächen als 0,126 mm² führen. Beispielsweise ist hier eine kreisförmige Grundform mit einem Durchmesser von 0,25 mm zu nennen, die eine Fläche von 0,049 mm² aufweist.

Vorzugsweise sind mehrere Sprühdrähte vorgesehen, die am Rand der Grundform angeordnet sind. Dabei können sie voneinander gleichmäßig beabstandet sein. Bei einer kreisförmigen Grundform können beispielsweise 12 Sprühdrähte vorgesehen sein, die am Umfang der kreisförmigen Grundform jeweils um 30° versetzt angeordnet sind. Durch die Vielzahl von Sprühdrähten mit entsprechend kleinen Krümmungsradien wird eine hohe Sprühdichte realisiert, was hohe Wirkungsgrade ermöglicht. Auch hat sich hier herausgestellt, dass die Spannung bei dieser Ausführungsform so weit abgesenkt werden kann, dass bei annähernd konstanten Wirkungsgraden die Ozonbildung praktisch ausgeschlossen werden kann.

Zwischen zwei benachbarten Sprühdrähten kann ein Rundungsradius R_{rund} vorgesehen sein, um einen weichen Übergang zwischen den benachbarten Sprühdrähten im Querschnitt zu erreichen. Durch den Rundungsradius R_{rund} wird der Querschnitt des Sprühdrahtes leicht abgeändert, wobei jedoch die grundsätzliche Form des Sprühdrahtes nicht wesentlich beeinflusst wird. So soll es sich bei einem Kreisabschnitt für den Querschnitt des Sprühdrahtes weiterhin um einen solchen handeln, auch wenn dieser nicht mehr vollständig durch einen Kreisbogen und eine Sehne im engeren Sinne begrenzt wird, da nun auch Teile der Begrenzung durch den Rundungsradius R_{rund} gebildet werden.

Zusätzlich kann die Oberfläche des Sprühdrahtes bzw. des Ionisierungselementes aufgeraut sein. Dies kann durch geeignete Verfahren wie beispielsweise durch Ätzverfahren realisiert werden.

Ein bevorzugte Ausführungsbeispiel für den elektrostatischen Filter gemäß Anspruch 14 besteht darin, dass das Ionisierungselement in einer Aufladestufe des elektrostatischen Filters zwischen zwei beabstandeten plattenförmigen Gegenelektroden angeordnet ist. Der Abstand dieserplattenförmigen Gegenetektroden beträgt vorzugsweise 20 bis 50 mm.

In einer Abscheidestufe des elektrostatischen Filters können Abscheideelektroden angeordnet sein, denen jeweils eine Zwischenelektrode einer anderen Polarität gegenüberstehen. Somit stehen sich Elektroden unterschiedlicher Polarität in einem kleinen Abstand wie bei einem Kondensator zur Erzeugung eines elektrischen Feldes gegenüber.

Anhand der in der Zeichnung dargestellten Ausführungsbeispiele wird die Erfindung näher erläutert. Es zeigen:
- Figur 1: einen elektrostatischen Filter in schematischer Darstellung;
- Figur 2: einen Querschnitt eines ersten Ausführungsbeispiels für das erfindungsgemäße Ionisierungselement;
- Figur 3: einen vergrößerten Ausschnitt X der Figur 2;
- Figur 4: den Querschnitt eines zweiten Ausführungsbeispiels;
- Figur 5: den Querschnitt eines dritten Ausführungsbeispiels;
- Figur 6: den Querschnitt eines vierten Ausführungsbeispiels; und
- Figur 7: den Querschnitt eines nicht erfindungsgemäßen lonisierungsele- ments.

Figur 1 zeigt in schematischer Darstellung einen elektrostatischen Filter, der in seiner Gesamtheit mit 1 bezeichnet wird. Der Filter 1 dient zur Reinigung eines gasförmigen, mit Partikeln beladenen Mediums, das den Filter 1 gemäß der Pfeile 2 in der Darstellung der Figur 1 von links nach rechts durchströmt. Das zu filternde Medium wird dabei durch mehrere parallele, spaltartige Strömungskanäle 3 geführt, die jeweils hauptsächlich von zueinander parallelen und beabstandeten Abscheideelektroden 4, 5 begrenzt werden. Die Abscheideelektroden 4, 5 sind als Bleche ausgebildet, die in einem hier nicht weiter dargestellten Rahmen befestigt sind und somit in Position gehalten werden.

In einer Aufladestufe 7 ist für jeweils einen Strömungskanal 3 wenigstens ein Ionisierungselement 6 vorgesehen, das sich senkrecht zur Strömungsrichtung 2 erstreckt und zwischen zwei plattenartigen Gegenelektroden 16, 17 angeordnet ist. Es handelt sich dabei um ein drahtförmiges Ionisierungselement, das sich in die Zeichenebene erstreckt. Der nähere Aufbau des Ionisierungselements 6 in unterschiedlichen Ausführungen wird in den Figuren 2 bis 7 näher dargestellt.

In Abweichung von der schematischen Darstellung der Figur 1 können sowohl Elektroden 4 und 16 als auch die Elektroden 5 und 17 jeweils einstückig ausgebildet sein. In diesem Fall würde sich beispielsweise die dann länger ausgeführte Abscheideelektrode 4 bis in die Aufladestufe erstrecken und gleichzeitig als Gegenelektrode dienen, was die Anzahl der Bauteile im Filter 1 reduzieren würde. Ein Vorteil der in Figur 1 dargestellten Anordnung besteht jedoch darin, dass der Abstand der Gegenelektroden 16, 17 und somit der Abstand der Gegenelektroden 16, 17 zum mittig angeordneten Ionisierungselement 6 unabhängig von dem Abstand der Abscheideelektroden 4, 5 eingestellt werden kann.

Das Ionisierungselement 6 und Gegenelektroden sind mit einem Hochspannungserzeuger 8 verbunden, wobei das Ionisierungselement 6 positiv gepolt ist und die Gegenelektroden 16, 17 auf Erdpotential liegen. Es ergibt sich zwischen den Gegenelektroden 16, 17 ein stark inhomogenes elektrisches Feld mit sehr hohen Feldstärken in der unmittelbaren Umgebung des lonisierungselementes 6. Vereinzeln vorkommende freie Elektronen werden zum lonisierungselement 6 hin stark beschleunigt, wo sie zunächst auf Gasmoleküle treffen. Aus diesen können dabei einzelne Elektroden herausgeschlagen werden, wobei die Gasmoleküle zu positiven Ionen werden. Diese positiven Ionen treffen dann auf die mitgeführten Partikel und geben beim. Auftreffen ihre Ladung ab. Die somit positiv geladenen Partikel werden aufgrund der im Filter 1 eingestellten Druckverhältnisse in eine Abscheidestufe 9 transportiert. In dieser Abscheidestufe 9 werden die positiv geladenen Partikel von den auf Erdpotential liegenden Abscheideelektroden 4,5 angezogen und lagern sich dort ab.

Zusätzlich zu den bereits oben beschriebenen Abscheideelektroden 4, 5 ist eine weitere Abscheideelektrode 10 vorgesehen, welche die gleiche Polarität wie die Abscheideelektroden 4, 5 aufweist. Zwischen der Abscheideelektrode 4 und der Abscheideelektrode 10 sowie zwischen der Abscheideetektrode 10 und der Abscheideelektrode 5 ist jeweils eine Zwischenelektrode 11 vorgesehen, die wie das Ionisierungselement 6 positiv geladen ist. Während zwischen den Gegenelektroden 16, 17 und dem Ionisierungselement 6 eine Spannung U₁ eingestellt ist, herrscht zwischen den Abscheideetektroden 4, 5, 10 und den Zwischenelektrode 11 eine Spannung U₂. Die Hochspannung U₂ ist dabei niedriger als die Hochspannung U₁ dient zur Erzeugung elektrischer Felder in der Abscheidestufe 9. In der Figur 1 sind entsprechende Anschlüsse an den Hochspannungserzeuger 8 bzw. an die Erde der Einfachheit halber nur für einen Strömungskanal 3 dargestellt.

Figur 2 zeigt im Querschnitt ein erstes Ausführungsbeispiel für das erfindungsgemäße Ionisierungselement 6.

Figur 3 zeigt im vergrößerten Maßstab einen Ausschnitt X der Figur 2.

Das Ionisierungselement 6 weist einen im Querschnitt kreisförmigen Träger 12 mit einem Durchmesser D auf. Am Rand bzw. am Umfang des Trägers 12 sind eine Vielzahl von im Querschnitt in etwa halbkreisförmigen Sprühdrähten 13 angeordnet. Die am Umfang gleichmäßig verteilten Sprühdrähte 13 und der Träger 12 sind einstückig ausgebildet. Im Folgenden werden daher die Sprühdrähte 13 als Sprüherhebungen 13 bezeichnet.

Wie der Figur 3 entnommen werden kann, wird der Querschnitt einer Sprüherhebung 13 (bzw. Sprühdrahtes 13) durch einen Kreisbogen 14 mit einem Radius R und durch ein Teilstück 15 des Umfangs des Trägers 12 begrenzt, wobei das Teilstück 15 bezogen auf den Radius R, der viel kleiner als der Durchmesser D ist, als geradlinige Sehne angesehen werden kann. Zwischen zwei benachbarten Drähten 13, 13a ist ein Rundungsradius R_{rund} vorgesehen, durch den ein weicher Übergang zwischen den Sprühdrähten 13, 13a gewährleistet wird.

Der Durchmesser D des im Querschnitt kreisförmigen Trägers 12 beträgt beispielsweise 0,36 mm, während ein Außendurchmesser D_{A}, wie er in Figur 2 dargestellt ist und als Umhüllende der einzelnen Sprüherhebungen 13 aufgefasst werden kann, 0,4 mm beträgt. Der Radius R einer jeden Sprüherhebung beträgt 0,03 mm, während der Rundungsradius R_{rund} in etwa halb so groß ist und somit 0,015 mm beträgt.

Ein weiteres Ausführungsbeispiel für das erfindungsgemäße Ionisierungselement 6 zeigt Figur 4 im Querschnitt, wobei Bauteile/Merkmale, die zu Bauteilen/Merkmalen der Ausführungsbeispiele der vorigen Figuren identisch oder ähnlich sind, mit gleichen Bezugszeichen versehen sind. Das Ausführungsbeispiel der Figur 4 unterscheidet sich gegenüber dem Ausführungsbeispiel der Figur 3 bei gleichem Durchmesser D für den Träger 12 und gleichem Außendurchmesser D_{A} in der Anzahl der Sprüherhebungen 13, die am Umfang des Trägers 12 angeordnet sind. Auch ist der Radius R einer jeden Sprüherhebung 13 mit 0,036 mm größer als bei dem Ausführungsbeispiel der Figur 3. Der Rundungsradius R_{rund} gleich 0,014 mm entspricht in etwa dem Rundungsradius des Ausführungsbeispiels der Figur 3.

Figur 5 und 6 zeigen Ionisterungselemente 6 mit jeweils im Querschnitt kreisrunden Trägem 12 und drei Sprüherhebungen 13. Die Sprüherhebungen 13 sind um jeweils 120 Grad versetzt am Umfang des Trägers 12 angeordnet. Bei dem Ausführungsbeispiel der Figur 5 weist jede Sprüherhebung 13 die Form eines Kreisabschnitts auf, der durch den Kreisbogen 14 mit dem Radius R und dem näherungsweise geraden Teilstück 15 begrenzt wird. Beim Ausführungsbeispiel der Figur 6 hingegen setzt sich jede Sprüherhebung 13 aus einem Kreisabschnitt und einer Basis 18 auf, die - sieht man näherungsweise von der Rundung des kreisrunden Trägers 12 mit dem Durchmesser D ab - rechteckig ist und eine Höhe H aufweist Aufgrund der Höhe H (zum Beispiel 0,01 mm groß) ist der Außendurchmesser D_{A} in der Figur 6 bei sonst gleichen Maßen für den Träger 12 und den Radius R größer als der Außendurchmesser D_{A} in der Figur 5. Die Figuren 5 und 6 zeigen auch, dass zwischen benachbarten Sprüherhebungen 13 oder zwischen einer Sprüherhebung 13 und dem Rand des Trägers 12 keine Rundungsradien vorgesehen sind.

Figur 7 zeigt ein Ionisierungselement, bei dem der Träger 12 im Querschnitt nicht kreisrund, sondern im Wesentlichen durch zwei aneinander liegende Krelse 19 mit einem Durchmesser D gebildet wird, wobei zwischen den Kreisen 19 Einschnürungen 20 zu einer nicht-konvexen Grundform führen. An dem Umfang eines Kreises 19 sind drei Sprüherhebungen 13 in Form eines Kreisabschnitts mit einem Radius R in einem Abstand von 90 Grad angeordnet. Aufgrund der zwei benachbarten Kreise 19 mit dem Durchmesser D ergeben sich zwei unterschiedlich große Außendurchmesser D_{A1} und D_{A2}, wobei der Außendurchmesser D_{A1} sich aus dem zweifachen Durchmesser D zuzüglich dem zweifachen Radius R zusammensetzt, während der Außendurchmesser D_{A2} der Summe aus dem einfachen Durchmesser D und dem zweifachen Radius R entspricht.

Die Anzahl der Sprühdrähte 13, der Außendurchmesser D_{A} und der Durchmesser D des Trägers 12 sowie der Radius R einer jeden Sprüherhebung und auch der Rundungsradius R_{rund} können im Rahmen der Erfindung beliebig eingestellt werden Beispielsweise ist es möglich, dass für eine erste Gruppe von Sprühdrähten ein Radius R gewählt wird, der sich von einem Radius R' für eine zweite Gruppe von Sprühdrähten unterscheidet.

### Bezugszeichenliste

- 1: Filter
- 2: Pfeil
- 3: Strömungskanal
- 4: Abscheideelektrode
- 5: Abscheideelektrode
- 6: Ionisierungselement
- 7: Aufladestufe
- 8: Hochspannungserzeuger
- 9: Abscheidestufe
- 10: Abscheideelektrode
- 11: Zwischenelektrode
- 12: Träger
- 13: Sprühdraht / Sprüherhebung
- 14: Kreisbogen
- 15: Teilstück
- 16: Gegenelektrode
- 17: Gegenelektrode
- 18: Basis
- 19: Kreis
- 20: Einschnürung

## Patentansprüche

1. Ionisierungselement (6) für einen elektrostatischen Filter (1), das wenigstens einen Sprühdraht (13) mit einem Krümmungsradius kleiner als 0,2 mm und einen langgestreckten Träger (12) aufweist, der zur Fixierung oder Positionierung des Sprühdrahtes (13) im Filter (1) dient, wobei der Träger im Querschnitt eine konvexe Grundform mit einem Rand aufweist, an dem der Sprühdraht (13) angeordnet ist, wobei die Fläche der Grundform kleiner als 0,5 mm² ist und der Sprühdraht (13) und der Träger (12) einstückig ausgebildet sind.

2. Ionisierungselement (6) nach Anspruch 1, **dadurch gekennzeichnet, dass** der wenigstens eine Sprühdraht (13) im Wesentlichen parallel zu einer Längsachse des Trägers (12) verläuft.

3. Ionisierungselement (6) nach einem der Ansprüche 1 oder 2, **dadurch gekennzeichnet, dass** die Grundform ein Kreis ist.

4. Ionisierungselement (6) nach einem der Ansprüche 1 bis 3, **dadurch gekennzeichnet, dass** der Sprühdraht (13) im Querschnitt im Wesentlichen ein Kreisabschnitt ist, der durch einen Kreisbogen (14) mit einem Radius (R), der dem Krümmungsradius entspricht, und durch eine Sehne (15) begrenzt wird, die Teil des Rands der Grundform ist.

5. Ionisierungselement (6) nach einem der Ansprüche 1 bis 4, **dadurch gekennzeichnet, dass** der Krümmungsradius kleiner als 0,1 mm ist.

6. Ionisierungselement (6) nach Anspruch 4 oder 5, **dadurch gekennzeichnet, dass** eine Fläche des Kreisabschnitts kleiner ist als eine Halbkreisfläche mit dem Radius (R).

7. Ionisierungselement (6) nach Anspruch 6, **dadurch gekennzeichnet, dass** die Fläche des Kreisabschnitts weniger als 70% der Halbkreisfläche mit dem Radius (R) beträgt.

8. Ionisierungselement (6) nach Anspruch 4 oder 5, **dadurch gekennzeichnet, dass** der Sprühdraht zusätzlich eine Basis (18) mit einer Höhe (H) aufweist.

9. Ionisierungselement (6) nach einem der Ansprüche 1 bis 8, **dadurch gekennzeichnet, dass** mehrere Sprühdrähte (13) vorgesehen sind, die voneinander gleichmäßig beabstandet am Rand der Grundform angeordnet sind.

10. ionisierungselement (6) nach einem der Ansprüche 1 bis 9, **dadurch gekennzeichnet, dass** zwischen benachbarten Vorsprüngen (13, 13a) ein Rundungsradius (R_{rund}) vorgesehen ist.

11. Ionisierungselement (6) nach einem der Ansprüche 1 bis 10, **dadurch gekennzeichnet, dass** die Oberfläche des Ionisierungselementes aufgerauht ist.

12. Elektrostatischer Filter (1) mit einem Ionisierungselement (6) nach einem der Ansprüche 1 bis 11.

13. Elektrostatischer Filter (1) nach Anspruch 12, **dadurch gekennzeichnet, dass** das Ionisierungselement (6) in einer Aufladestufe (7) des Filters (1) zwischen zwei beabstandeten plattenförmigen Gegenelektroden (16, 17) angeordnet ist.

14. Elektrostatischer Filter (1) nach Anspruch 13, **dadurch gekennzeichnet, dass** in einer Abscheidestufe (9) des Filters (1) Abscheideelektroden (4, 5, 10) angeordnet sind, die jeweils einer Zwischenelektrode (11) gegenüber stehen.

## Claims

1. Ionisation element (6) for an electrostatic filter (1), which ionisation element comprises at least one emitting wire (13) with a radius of curvature of less than 0.2 mm and an elongate support (12) that serves for fixing or positioning the emitting wire (13) in the filter (1), the cross-section of the support having a convex basic shape with a rim on which the emitting wire (13) is disposed, wherein the surface area of the basic shape is less than 0.5 mm² and the emitting wire (13) and the support (12) are formed in one piece.

2. Ionisation element (6) according to claim 1, **characterised in that** the at least one emitting wire (13) extends substantially parallel to a longitudinal axis of the support (12).

3. lonisation element (6) according to any one of the claims 1 or 2, **characterised in that** the basic shape is a circle.

4. lonisation element (6) according to any one of the claims 1 to 3, **characterised in that** the cross-section of the emitting wire (13) is substantially a circle segment limited by a circle arc (14) with a radius (R) that corresponds to the radius of curvature, and by a chord (15) that is part of the rim of the basic shape.

5. Ionisation element (6) according to any one of the claims 1 to 4, **characterised in that** the radius of curvature is less than 0.1 mm.

6. Ionisation element (6) according to claim 4 or 5, **characterised in that** a surface area of the circle segment is smaller than a semi-circle surface area with the radius (R).

7. lonisation element (6) according to claim 6, **characterised in that** the surface area of the circle segment is less than 70% of the semi-circle surface area with the radius (R).

8. lonisation element (6) according to claim 4 or 5, **characterised in that** the emitting wire additionally has a base (18) with a height (H).

9. lonisation element (6) according to any one of the claims 1 to 8, **characterised in that** several emitting wires (13) are provided that are disposed, uniformly spaced apart from one another, on the rim of the basic shape.

10. lonisation element (6) according to any one of the claims 1 to 9, **characterised in that** a fillet radius (R_{rund}) is provided between adjacent projections (13, 13a).

11. lonisation element (6) according to any one of the claims 1 to 10, **characterised in that** the surface of the ionisation element is roughened.

12. Electrostatic filter (1) with an ionisation element (6) according to any one of the claims 1 to 11.

13. Electrostatic filter (1) according to claim 12, **characterised in that** the ionisation element (6) is disposed in a charging stage (7) of the filter (1) between two spaced-apart plate-shaped counter electrodes (16, 17).

14. Electrostatic filter (1) according to claim 13, **characterised in that** separation electrodes (4, 5, 10), which are respectively opposite to an intermediate electrode (11), are disposed in a separation stage (9) of the filter (1).

## Revendications

1. Elément d'ionisation (6) pour un filtre électrostatique (1), qui présente au moins un fil de pulvérisation (13) ayant un rayon de courbure inférieur à 0,2 mm et un support allongé (12) servant à fixer ou à positionner le fil de pulvérisation (13) dans le filtre (1), dans lequel le support présente en section transversale une forme de base convexe avec un bord, sur lequel est ménagé le fil de pulvérisation (13), la surface de la forme de base étant inférieure à 0,5 mm² et le fil de pulvérisation (13) et le support (12) étant réalisés d'un seul tenant.

2. Elément d'ionisation (6) selon la revendication 1, **caractérisé en ce que** le au moins un fil de pulvérisation (13) s'étend de manière sensiblement parallèle à un axe longitudinal du support (12).

3. Elément d'ionisation (6) selon l'une quelconque des revendications 1 ou 2, **caractérisé en ce que** la forme de base est un cercle.

4. Elément d'ionisation (6) selon l'une quelconque des revendications 1 à 3, **caractérisé en ce que** le fil de pulvérisation (13) présente, en section transversale, une section sensiblement circulaire, qui est délimitée par un arc de cercle (14) avec un rayon (R) correspondant au rayon de courbure et par une corde (15) faisant partie du bord de la forme de base.

5. Elément d'ionisation (6) selon l'une quelconque des revendications 1 à 4, **caractérisé en ce que** le rayon de courbure est inférieur à 0,1 mm.

6. Elément d'ionisation (6) selon la revendication 4 ou 5, **caractérisé en ce qu'**une surface de la section circulaire est inférieure à une surface de demi-cercle ayant le rayon (R).

7. Elément d'ionisation (6) selon la revendication 6, **caractérisé en ce que** la surface de la section circulaire est inférieure à 70 % de la surface de demi-cercle ayant le rayon (R).

8. Elément d'ionisation (6) selon la revendication 4 ou 5, **caractérisé en ce que** le fil de pulvérisation présente en outre une base (18) avec une hauteur (H).

9. Elément d'ionisation (6) selon l'une quelconque des revendications 1 à 8, **caractérisé en ce qu'**il est prévu plusieurs fils de pulvérisation (13) qui sont agencés à une distance régulière l'un de l'autre sur le bord de la forme de base.

10. Elément d'ionisation (6) selon l'une quelconque des revendications 1 à 9, **caractérisé en ce qu'**il est prévu, entre des saillies adjacentes (13, 13a) , un rayon d'arrondi (R_{rond}).

11. Elément d'ionisation (6) selon l'une quelconque des revendications 1 à 10, **caractérisé en ce que** la surface de l'élément d'ionisation est dépoli.

12. Filtre électrostatique (1) avec un élément d'ionisation (6) selon l'une quelconque des revendications 1 à 11.

13. Filtre électrostatique (1) selon la revendication 12, **caractérisé en ce que** l'élément d'ionisation (6) est ménagé dans un niveau de charge (7) du filtre (1) entre deux contre-électrodes (16, 17) distantes en forme de plaque.

14. Filtre électrostatique (1) selon la revendication 13, **caractérisé en ce que**, dans un niveau de séparation (9) du filtre (1), il est ménagé des électrodes de séparation (4, 5, 10) qui font face, respectivement, à une électrode intermédiaire (11).
